# EUROPÄISCHE PATENTSCHRIFT

(11) **EP 1 172 495 B1**
(45) Veröffentlichungstag und Bekanntmachung des Hinweises auf die Patenterteilung: **28.09.2005**
(21) Anmeldenummer: 01116913.3
(22) Anmeldetag: 11.07.2001
(51) Int. Cl.: E04B 1/78, E06B 1/34

(54) **Wärmedämmung für die Leibung einer Gebäudeöffnung**
Thermal insulation of the surround frame of a building opening
Isolation thermique de l'encadrement d'une ouverture d'un bâtiment

(30) Priorität: 12.07.2000 DE 10033791
(43) Veröffentlichungstag der Anmeldung: 16.01.2002
(73) Patentinhaber: Knauf Marmorit GmbH, 79283 Bollschweil (DE)
(72) Erfinder: Heiny, Viktor, 79276 Reute (DE)
(74) Vertreter: Hilleringmann, Jochen

(56) Entgegenhaltungen:
- DE-A- 19 714 140
- DE-U- 29 913 706
- FR-A- 939 124

## Beschreibung

Die Erfindung betrifft die Ausbildung der Wärmedämmung für die Leibung einer Gebäudeöffnung.

Mit zunehmender Dämmstoffdicke an den Gebäudefassaden sind im Bereich der Gebäudeöffnungen Maßnahmen erforderlich, um die Lichteinfallsfläche zu vergrößern. Hierzu ist es im Stand der Technik bekannt, speziell ausgebildete Wärmedämmelemente um die Gebäudeöffnung herum an der Außenfassade anzuordnen. Beispiele für derartige Dämmelemente finden sich in DE 297 14 683 U1, DE 298 08 250 U1, DE 299 05 365 U1 und DE 299 13 706 U1.

DE-A-197 14 140 beschreibt eine Wärmedämmung für die Leibung einer Gebäudeöffnung, die einen unteren Abschnitt zur Anordnung seitlich der unteren Begrenzung der Gebäudeöffnung und einen sich an den unteren Abschnitt anschließenden oberen Abschnitt zur Anordnung seitlich der Gebäudeöffnung aufweist. Der untere Abschnitt ist mit drei rechtwinklig zueinander verlaufenden Seitenflächen versehen, die durch drei einander zugewandte Seitenkanten begrenzt sind, welche eine der Gebäudeöffnung abgewandte dreieckige Schrägfläche bilden. Der obere Abschnitt des Wärmedämmelements weist jeweils eine zur Ebene der Gebäudeöffnung rechtwinklig verlaufende erste Seitenfläche und eine quer dazu verlaufende Seitenfläche auf, wobei zwischen diesen beiden Seitenflächen Schrägflächen ausgebildet sind, die an ihren dem unteren Wärmedämmelementabschnitt zugewandten Enden in deren Schrägfläche übergehen.

Der Erfindung liegt die Aufgabe zu Grunde, eine verbesserte Ausbildung der Wärmedämmung für die Leibung einer Gebäudeöffnung zu schaffen, die an eine handelsübliche Außenfensterbank angrenzend angeordnet werden kann.

Zur Lösung dieser Aufgabe wird mit der Erfindung eine Wärmedämmung für die Leibung einer Gebäudeöffnung vorgeschlagen, die versehen ist mit den Merkmalen des Anspruchs 1; Ausgestaltungen der Erfindung sind in den Unteransprüchen angegeben.

Nach der Erfindung ist die Wärmedämmung seitlich der Gebäudeöffnung und seitlich der unteren Begrenzung der Gebäudeöffnung aus zwei Elementen zusammengesetzt.

Während die bekannten seitlich der Leibung der Gebäudeöffnung anzubringenden Wärmedämmelemente es wegen ihrer Schrägflächen im Übergangsbereich zwischen der rechtwinklig zur Gebäudeöffnung verlaufenden Seitenfläche und der zur Außenseite der Fassade gewandten Seitenfläche erforderlich machen, dass die unterhalb angeordnete Außenfensterbank seitlich bis über die Gebäudeöffnung überstehen muss, ist dies bei der erfindungsgemäßen Wärmedämmung nicht mehr erforderlich. Denn die an die Fensterbank angrenzenden ersten Wärmedämmelemente weisen an ihren der Fensterbank zugewandten Unterseite eine rechteckige Gestalt auf. Die Schrägfläche der seitlich der Gebäudeöffnung anzuordnenden zweiten Wärmedämmelemente setzt sich also nicht bis zur Unterseite der ersten Wärmedämmelemente fort. Dafür weisen diese ersten Wärmedämmelemente Übergangsschrägflächen auf, die an den drei rechtwinklig zueinander verlaufenden Seiten dieser ersten Wärmedämmelemente ausgebildet sind.

Durch die Verwendung der ersten Wärmedämmelemente ist es nun möglich, die Außenfensterbank nur noch geringfügig über die rechtwinklig zur Gebäudeöffnung verlaufende Seitenfläche der ersten Wärmedämmelemente hinaus bis unter diese Wärmedämmelemente zu erstrecken. Damit können schmalere Außenfensterbänke eingesetzt werden, was sich kostengünstig auswirkt.

Zweckmäßigerweise sind die ersten Wärmedämmelemente in sämtlichen vier Eckenbereichen der Gebäudeöffnung an der Gebäudewand angebracht. Während die unteren beiden ersten Wärmedämmelemente den Abschluss zur Fensterbank hin bilden, grenzen die oberen beiden Wärmedämmelemente seitlich an beispielsweise einen Rollladenkasten an. Anstelle dieses Rollladenkastens könnte man aber auch im Sturzbereich der Gebäudeöffnung wiederum ein zweites Wärmedämmelement verwenden.

Nachfolgend wird die Erfindung anhand der Zeichnung näher erläutert.

In der Zeichnung ist derjenige Abschnitt einer Gebäudefassadendämmung gezeigt, wie er erfindungsgemäß im Leibungsbereich einer Gebäudeöffnung anzutreffen ist. Unterhalb der Gebäudeöffnung 10 befindet sich eine Außenfensterbank 12, während in diesem Ausführungsbeispiel oberhalb der Gebäudeöffnung 10 ein Rollladenkasten 14 angeordnet ist. In den vier Eckbereichen der Gebäudeöffnung befinden sich quader- bzw. würfelförmige erste Wärmedämmelemente 16,18, während sich zwischen jeweils einem Paar aus Wärmedämmelementen 16 und 18 jeweils ein zweites Wärmedämmelement 20 befindet. Jedes der ersten Wärmedämmelemente 18 weist eine quer zur Gebäudeöffnung 10 verlaufende Seitenfläche 22, eine dazu rechtwinklig verlaufende und der Außenseite der Fassadendämmung zugewandte Seitenfläche 24 sowie eine zu beiden zuvor genannten Seitenflächen rechtwinklig verlaufende Seitenfläche 26 auf, an der eine Fläche des zweiten Wärmedämmelements 20 anliegt. Die drei zuvor genannten Flächen des ersten Wärmedämmelements 16 bzw. 18 sind durch drei einander zugewandte Seitenkanten 28 begrenzt, die zusammen eine dreieckige Schrägfläche 30 bilden, die unter einem Winkel >0° und <90° zu den Seitenflächen 22,24 und 26 steht.

Wie bereits oben erwähnt, schließt sich an die Seitenfläche 26 eines ersten Wärmedämmelements 16,18 ein zweites Wärmedämmelement 20 an. Dieses zweite Wärmedämmelement 20 weist eine erste quer zur Gebäudeöffnung 10 verlaufende Seitenfläche 32 und eine zweite der Vorderseite der Fassadendämmung zugewandte Seitenfläche 34 auf. Im Übergangsbereich beider Seitenflächen befindet sich eine Schrägfläche 36, die in die Schrägfläche 30 übergeht. Die Neigung und Größe beider Schrägflächen ist also aufeinander abgestimmt. Wegen der rechteckigen Unterseite 38 der unteren ersten Wärmedämmelemente 18 erstreckt sich also die quer zur Gebäudeöffnung 10 verlaufende Seitenfläche 22 vertikal nach unten. Dadurch ist nur eine geringe Überlappung der Fensterbank 12 mit den unteren beiden Wärmedämmelementen 18 erforderlich, weshalb die Außenfensterbank 12 bei Verwendung der hier beschriebenen Wärmedämmelemente nicht breiter sein muss als bei Verwendung nicht angeschrägter Wärmedämmelemente bis in den Bereich der Leibung der Gebäudeöffnung hinein.

## Patentansprüche

1. Wärmedämmung für die Leibung einer eine obere und eine untere Begrenzung aufweisenden Gebäudeöffnung, mit
- mindestens zwei ersten Wärmedämmelementen (18) zur Anordnung seitlich der unteren Begrenzung der Gebäudeöffnung (10) und
- mindestens zwei zweiten Wärmedämmelementen (20) zur an die ersten Wärmedämmelemente (18) angrenzenden Anordnung, und zwar seitlich der Gebäudeöffnung (10), wobei
- die ersten Wärmedämmelemente (18) jeweils drei rechtwinklig zueinander verlaufende Seitenflächen (22,24,26) aufweisen, die durch drei einander zugewandte Seitenkanten (28) begrenzt sind, welche eine der Gebäudeöffnung (10) abgewandte dreieckige Schrägfläche (30) bilden,
- die zweiten Wärmedämmelemente (20) jeweils eine zur Ebene der Gebäudeöffnung (10) rechtwinklig verlaufende erste Seitenfläche (32) und eine quer dazu verlaufende Seitenfläche (34) aufweisen und
- zwischen diesen beiden Seitenflächen (32,34) jeden zweiten Wärmedämmelements (20) eine Schrägfläche (36) ausgebildet ist; die an ihrem dem betreffenden ersten Wärmedämmelement (18) zugewandten Ende in deren Schrägfläche (30) übergeht.

2. Wärmedämmung nach Anspruch 1, **dadurch gekennzeichnet, dass** vier erste Wärmedämmelemente (16,18) zur Anordnung seitlich der oberen und der unteren Begrenzung der Gebäudeöffnung (10) vorgesehen sind und dass zwischen jeweils zwei ersten Wärmedämmelementen (16,18) ein zweites Wärmedämmelement (20) oder mehrere zweite Wärmedämmelemente (20) nebeneinanderliegend angeordnet sind.

3. Wärmedämmung nach Anspruch 1 oder 2, **dadurch gekennzeichnet, dass** die beiden unteren ersten Wärmedämmelemente (18) zur Anordnung oberhalb einer Außenfensterbank (12) und/oder die beiden oberen Wärmedämmelemente (16) zur Anordnung seitlich eines Rollladenkastens (14) vorgesehen sind.

## Claims

1. Thermal insulation of the surround frame of a building opening with an upper and a lower limit, comprising
- at least two first thermal insulation elements (18) to be arranged laterally of the lower limit of the building opening (10), and
- at least two second thermal insulation elements (20) to be arranged laterally of the building opening (10) and adjoining the first thermal insulation elements (18), wherein
- the first thermal insulation elements (18) each include three lateral faces (22, 24, 26) extending at right angles to each other and being delimited by three lateral edges (28) facing each other and forming a triangular inclined surface (30) averted from the building opening (10),
- the second thermal insulation elements (20) each have a first lateral face (32) extending rectangular to the plane of the building opening (10) and a lateral face (34) extending transverse thereto, and
- an inclined surface (36) is formed between these two lateral faces (32, 34) of each second thermal insulation element (20), which, at its end facing the respective first thermal insulation element (18), passes into the inclined surface (30) thereof.

2. Thermal insulation of claim 1, wherein four first thermal insulation elements (16, 18) are provided for arrangement lateral of the upper and the lower limit of the building opening (10) and wherein a second thermal insulation element (20) or a plurality of second thermal insulation elements (20) are arranged side by side between two respective first thermal insulation elements (16, 18).

3. Thermal insulation of claim 1 or 2, wherein the two lower first thermal insulation elements (18) are provided for arrangement above an outer window sill (12) and/or the two upper thermal insulation elements (16) are provided for arrangement lateral of a roller shutter housing (14).

## Revendications

1. Isolation thermique pour l'encadrement d'une ouverture de bâtiment présentant des délimitations supérieure et inférieure, comprenant
- au moins deux premiers éléments d'isolation thermique (18) à disposer à côté de la délimitation inférieure de l'ouverture de bâtiment (10) et
- au moins deux deuxièmes éléments d'isolation thermique (20) à disposer de façon adjacente aux premiers éléments d'isolation thermique (18), et à côté de l'ouverture de bâtiment (10),
dans laquelle
- les premiers éléments d'isolation thermique (18) présentent chacun trois surfaces latérales (22, 24, 24) s'étendant perpendiculairement les unes par rapport aux autres, qui sont délimitées par trois arêtes latérales (28) reliées les unes aux autres et formant une surface inclinée triangulaire (30) détournée de l'ouverture de bâtiment (10),
- les deuxièmes éléments d'isolation thermique (20) présentent chacun une première surface latérale (32) s'étendant perpendiculairement au plan de l'ouverture de bâtiment (10) et une surface latérale (34) s'étendant transversalement par rapport à celui-ci, et
- une surface inclinée (36) qui au niveau de son extrémité tournée vers le premier élément d'isolation thermique (18) concerné se convertit en la surface inclinée (30) de celui-ci est formée entre ces deux surfaces latérales (32, 34) de chaque deuxième élément d'isolation thermique (20).

2. Isolation thermique selon la revendication 1, **caractérisée en ce que** quatre premiers éléments d'isolation thermique (16, 18) à disposer à côté des délimitations supérieure et inférieure de l'ouverture de bâtiment (10) sont prévus, et **en ce qu'**entre respectivement deux premiers éléments d'isolation thermique (16, 18) un deuxième élément d'isolation thermique (20) ou plusieurs deuxièmes éléments d'isolation thermique (20) sont juxtaposés.

3. Isolation thermique selon la revendication 1 ou 2, **caractérisée en ce que** les deux premiers éléments d'isolation thermique (18) inférieurs sont prévus pour être disposés au-dessus d'un rebord extérieur de fenêtre (12) et/ou les deux éléments d'isolation thermique (16) supérieurs sont prévus pour être disposés à côté d'un boîtier de volet roulant (14).
